# EUROPÄISCHE PATENTSCHRIFT

(11) **EP 3 049 306 B1**
(45) Veröffentlichungstag und Bekanntmachung des Hinweises auf die Patenterteilung: **08.01.2020**
(21) Anmeldenummer: 14795991.0
(22) Anmeldetag: 28.10.2014
(51) Int. Cl.: B61D 17/18

(54) **FAHRZEUG, INSBESONDERE SCHIENENFAHRZEUG, MIT WAGENKASTENROHBAUWAND UND VERKLEIDUNGSWAND**
VEHICLE, IN PARTICULAR RAIL VEHICLE, HAVING A RAILCAR BODY SHELL WALL AND PANELLING WALL
VÉHICULE, NOTAMMENT VÉHICULE FERROVIAIRE, COMPRENANT UNE PAROI DE STRUCTURE DE CAISSE ET UNE PAROI D'HABILLAGE

(30) Priorität: 11.12.2013 DE 102013225639
(43) Veröffentlichungstag der Anmeldung: 03.08.2016
(73) Patentinhaber: Siemens Mobility GmbH, 81739 München (DE)
(72) Erfinder: JAKUBOWSKI, Jacek, 40599 Düsseldorf (DE); LOHMANN, Thomas, 46485 Wesel (DE)
(86) Internationale Anmeldenummer: PCT/EP2014/073102
(87) Internationale Veröffentlichungsnummer: WO 2015/086220

(56) Entgegenhaltungen:
- EP-A1- 0 146 706
- EP-A1- 0 768 225
- DE-C- 719 496

## Beschreibung

Die Erfindung bezieht sich auf ein Fahrzeug, insbesondere Schienenfahrzeug, mit einer Wagenkastenrohbauwand und einer an der Innenseite der Wagenkastenrohbauwand angebrachten und die Wagenkastenrohbauwand verkleidenden Verkleidungswand, wobei zwischen der Wagenkastenrohbauwand und der Verkleidungswand zumindest eine Halteeinrichtung angeordnet ist, mit der die Verkleidungswand an der Wagenkastenrohbauwand gehalten wird. Ein solches Fahrzeug ist beispielsweise aus der EP 0 768 225 A1 oder auch der EP 0 146 706 A1 bekannt. Das nachträgliche Verkleiden von Wagenkastenrohbauwänden ist beispielsweise aus dem Schienenfahrzeugbau bekannt.

Der Erfindung liegt die Aufgabe zugrunde, ein Fahrzeug, insbesondere Schienenfahrzeug, anzugeben, bei dem eine besonders gute thermische Isolation zwischen der Wagenkastenrohbauwand und der Verkleidungswand erreicht wird.

Diese Aufgabe wird erfindungsgemäß durch ein Fahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass die Halteeinrichtung ein mit der Verkleidungswand verbundenes - vom Inneren des Fahrzeugs aus gesehen - vorderes Befestigungsteil und ein mit der Wagenkastenrohbauwand verbundenes - vom Inneren des Fahrzeugs aus gesehen - hinteres Befestigungsteil umfasst und das vordere Befestigungsteil und das hintere Befestigungsteil mechanisch miteinander durch ein thermisch isolierendes Trennelement verbunden sind, dessen Material eine kleinere thermische Leitfähigkeit als das Material des vorderen Befestigungsteils und das Material des hinteren Befestigungsteils aufweist.

Ein wesentlicher Vorteil des erfindungsgemäßen Fahrzeugs ist darin zu sehen, dass durch die erfindungsgemäß vorgesehene Halteeinrichtung ein wärmebrückenfreies Halten der Verkleidungswand an der Wagenkastenrohbauwand erreicht werden kann. Durch das vorgesehene thermisch isolierende Trennelement werden die Befestigungsteile, die mit der Wagenkastenrohbauwand und der Verkleidungswand in Verbindung stehen, zwar mechanisch miteinander verbunden, aber thermisch voneinander isoliert, so dass der thermisch nachteilige Effekt des Auftretens einer Wärmebrücke vermieden werden kann. Mit anderen Worten lässt sich bei dem erfindungsgemäßen Fahrzeug ein thermisch günstigeres Halten der Verkleidungswand an der Wagenkastenrohbauwand als bei herkömmlichen Fahrzeugen erreichen.

Mit Blick auf eine feste und sichere Montage der Halteeinrichtung an der Wagenkastenrohbauwand ist es vorgesehen, dass das hintere Befestigungsteil mittels eines Befestigungselements an der Wagenkastenrohbauwand montiert ist, wobei ein - vom Inneren des Fahrzeugs aus gesehen -hinterer Abschnitt des Befestigungselements ein Befestigungsloch im hinteren Befestigungsteil durchsetzt und mit der Wagenkastenrohbauwand verbunden ist und ein - vom Inneren des Fahrzeugs aus gesehen - vorderer Abschnitt des Befestigungselements zwischen dem hinteren Befestigungsteil und dem vorderen Befestigungsteil und damit im Inneren des Trennelements liegt.

Um ein einfaches Anbringen der Halteeinrichtung vom Fahrzeuginneren aus zu ermöglichen, wird es als vorteilhaft angesehen, wenn das vordere Befestigungsteil und das Trennelement jeweils ein miteinander und mit dem Befestigungsloch des hinteren Befestigungsteils fluchtendes Durchgangsloch aufweisen, deren Größe, insbesondere Durchmesser, mindestens so groß wie die Größe, insbesondere der Durchmesser, des vorderen und des hinteren Abschnitts des Befestigungselements ist und die es ermöglichen, durch diese das Befestigungselement vom Fahrzeuginnenraum aus durch das vordere Befestigungsteil hindurch in das Trennelement hinein und in Richtung auf das hintere Befestigungsteil zu schieben.

Besonders vorteilhaft ist es, wenn das Befestigungsloch kleiner als die zugeordneten Durchgangslöcher im vorderen Befestigungsteil und im Trennelement ist und der vordere Abschnitt des Befestigungselements einen Anschlag bildet, der beim Schieben des Befestigungselements durch das Trennelement auf der dem Trennelement zugewandten Innenseite des hinteren Befestigungsteils aufschlägt und anschließend dort anliegt.

Vorzugsweise wird das hintere Befestigungsteil durch ein U-Profil gebildet.

Im Falle einer im Querschnitt U-förmigen Ausgestaltung des hinteren Befestigungsteils wird es als vorteilhaft angesehen, wenn das U-Profil eine Bodenplatte und zwei sich von der Bodenplatte in Richtung auf die Wagenkastenrohbauwand wegerstreckende Schenkel aufweist, die sich auf der Wagenkastenrohbauwand abstützen und die Bodenplatte von der Wagenkastenrohbauwand räumlich trennen, und das thermisch isolierende Trennelement an der der Wagenkastenrohbauwand abgewandten Seite der Bodenplatte anliegt.

Vorzugsweise liegt einer der zwei Schenkel des U-Profils auf einer Positionierkante auf, die auf der dem Fahrzeuginneren zugewandten Seite der Wagenkastenrohbauwand angebracht oder angeformt ist. Die Positionierkante verläuft vorzugsweise horizontal.

Zur Montage der Verkleidungswand ist vorzugsweise vorgesehen, dass der hintere Abschnitt des Befestigungselements ein Gewinde aufweist und das Befestigungselement mit der Wagenkastenrohbauwand verschraubt ist.

Bevorzugt weist das vordere Befestigungsteil ein Gewindeloch auf, in das ein die Verkleidungswand mittelbar oder unmittelbar haltendes Verkleidungswandbefestigungselement (z. B. in Form einer Schraube, einer Gewindestange oder dergleichen) eingeschraubt ist.

Mit Blick auf eine optimale thermische Isolation der Halteeinrichtung wird es als vorteilhaft angesehen, wenn das Trennelement aus Gummi oder Kunststoff besteht und das vordere Befestigungsteil und das hintere Befestigungsteil mechanisch ausschließlich mittels des Trennelements miteinander verbunden und damit durch das Trennelement voneinander thermisch isoliert sind.

Bezüglich der Vorteile der erfindungsgemäßen Halteeinrichtung sei auf die obigen Ausführungen im Zusammenhang mit dem erfindungsgemäßen Fahrzeug verwiesen.

Die Erfindung bezieht sich darüber hinaus auf ein Verfahren zum Montieren einer Verkleidungswand an einer Wagenkastenrohbauwand eines Fahrzeugs, insbesondere Schienenfahrzeugs.

Bezüglich eines solchen Verfahrens ist erfindungsgemäß vorgesehen, dass ein - vom Inneren des Fahrzeugs aus gesehen - hinteres Befestigungsteil einer Halteeinrichtung mit der Wagenkastenrohbauwand verbunden wird und an einem - vom Inneren des Fahrzeugs aus gesehen - vorderen Befestigungsteil der Halteeinrichtung die Verkleidungswand befestigt wird, wobei das vordere Befestigungsteil und das hintere Befestigungsteil mechanisch miteinander durch ein thermisch isolierendes Trennelement verbunden sind, dessen Material eine kleinere thermische Leitfähigkeit als das Material des vorderen Befestigungsteils und als das Material des hinteren Befestigungsteils aufweist.

Es ist vorgesehen, dass das vordere Befestigungsteil mindestens ein Durchgangsloch und das Trennelement ein dazu fluchtendes Durchgangsloch aufweist und durch diese beiden fluchtendes Durchgangslöcher ein Befestigungselement vom Fahrzeuginneren aus durch das vordere Befestigungsteil hindurch in Richtung auf das hintere Befestigungsteil geschoben wird, bis ein - vom Inneren des Fahrzeugs aus gesehen - hinterer Abschnitt des Befestigungselements ein Befestigungsloch des hinteren Befestigungsteils durchsetzt und ein - vom Fahrzeuginneren aus gesehen - vorderer Abschnitt des Befestigungselements auf das hintere Befestigungsteil stößt, der hintere Abschnitt des Befestigungselements mit der Wagenkastenrohbauwand verbunden wird und nachfolgend die Verkleidungswand an dem vorderen Befestigungsteil der Halteeinrichtung angebracht wird.

Bezüglich der Vorteile des erfindungsgemäßen Verfahrens sei auf die obigen Ausführungen verwiesen.

Die Erfindung wird nachfolgend anhand von Ausführungsbeispielen näher erläutert; dabei zeigen beispielhaft
- Figur 1: ein Ausführungsbeispiel für eine Halteeinrichtung, mit der sich eine Verkleidungswand an einer Wagenkastenrohbauwand eines Fahrzeugs, insbesondere eines Schienenfahrzeugs, befestigen lässt, und
- Figur 2: die Halteeinrichtung gemäß Figur 1 in einem aufgeschnittenen Zustand in einer dreidimensionalen Sicht schräg von der Seite, nachdem sie an einer Wagenkastenrohbauwand befestigt und nachdem an der Halteeinrichtung eine Verkleidungswand befestigt wurde.

In den Figuren werden der Übersicht halber für identische oder vergleichbare Elemente stets dieselben Bezugszeichen verwendet.

Die Figur 1 zeigt ein Ausführungsbeispiel für eine Halteeinrichtung 10, mit der sich eine Verkleidungswand an einer Wagenkastenrohbauwand befestigen lässt. Die Halteeinrichtung 10 weist ein in der Figur 1 vorderes Befestigungsteil 20 auf, bei dem es sich beispielsweise um eine Metallplatte handeln kann.

Ein in der Figur 1 hinteres Befestigungsteil 30 der Halteeinrichtung 10 ist mit dem vorderen Befestigungsteil 20 mechanisch mittels eines thermisch isolierenden Trennelements 40 verbunden. Die Funktion des Trennelements 40 besteht darin, das vordere Befestigungsteil 20 mit dem hinteren Befestigungsteil 30 mechanisch zu verbinden und gleichzeitig thermisch von diesem zu isolieren. Um die thermisch isolierende Wirkung des Trennelements 40 zu erreichen, ist das Material des Trennelements 40 derart gewählt, dass dieses eine kleinere thermische Leitfähigkeit als die Materialien des vorderen Befestigungsteils 20 und des hinteren Befestigungsteils 30 aufweist. Das Trennelement 40 besteht vorzugsweise aus Gummi oder Kunststoff, insbesondere einem Kunststoffschaum; die beiden Befestigungsteile 20 und 30 bestehen vorzugsweise aus Metall, insbesondere Stahl oder Aluminium.

Das hintere Befestigungsteil 30 wird durch ein U-Profil gebildet, bei dem es sich beispielsweise um ein Strangpressprofilteil handeln kann. Das U-Profil bzw. das hintere Befestigungsteil 30 weist eine Bodenplatte 31 sowie zwei Schenkel 32 und 33 auf, die sich von der Bodenplatte 31 weg erstrecken, und zwar nach außen bzw. von dem Trennelement 40 weg. Das Trennelement 40 grenzt somit an die den beiden Schenkeln 32 und 33 abgewandte Seite der Bodenplatte 31.

Die Figur 1 zeigt darüber hinaus Durchgangslöcher 21 im vorderen Befestigungsteil 20, die mit Durchgangslöchern 41 im thermisch isolierenden Trennelement 40 sowie mit Befestigungslöchern 38 im hinteren Befestigungsteil 30 fluchten. Wie weiter unten noch näher erläutert werden wird, ist die Größe der Befestigungslöcher 38 kleiner gewählt als die Größe der Durchgangslöcher 41 im Trennelement 40 sowie kleiner als die Größe der Durchgangslöcher 21 im vorderen Befestigungsteil 20.

In der Figur 1 lässt sich darüber hinaus ein Gewindeloch 22 im vorderen Befestigungsteil 20 erkennen, mit dem sich nach einer Montage des hinteren Befestigungsteils 30 an einer Wagenkastenrohbauwand eine Verkleidungswand an dem vorderen Befestigungsteil 20 befestigen lässt.

Die Figur 2 zeigt die Halteeinrichtung 10 im aufgeschnittenen Zustand in einer dreidimensionalen Sicht schräg von der Seite, nachdem die Halteeinrichtung 10 an einer Wagenkastenrohbauwand 100 eines nicht weiter dargestellten Schienenfahrzeugs 110 montiert worden ist. Zur Montage der Halteeinrichtung 10 an der Wagenkastenrohbauwand 100 dienen Befestigungselemente, von denen in der Figur 2 aus Gründen der Übersicht nur eines dargestellt und mit dem Bezugszeichen 200 gekennzeichnet ist. Bei dem Befestigungselement 200 kann es sich beispielsweise um eine Schraube handeln.

Um die Positionierung des Befestigungselements 200 in der in der Figur 2 dargestellten Lage an der Schnittstelle zwischen dem hinteren Befestigungsteil 30 und der Wagenkastenrohbauwand 100 in besonders einfacher Weise zu ermöglichen, sind das Durchgangsloch 21 im vorderen Befestigungsteil 20 sowie das Durchgangsloch 41 im Trennelement 40 vorhanden sowie fluchtend zueinander angeordnet. So ist es möglich, das Befestigungselement 200 vom Fahrzeuginneren aus bzw. vom vorderen Befestigungsteil 20 aus entlang der Schieberichtung S durch das Durchgangsloch 21 im vorderen Befestigungsteil 20 in das Innere des Trennelements 40 zu schieben, bis ein vom Fahrzeuginnenraum aus gesehen hinterer Abschnitt 201 des Befestigungselements 200 das hintere Befestigungsteil 30 erreicht und das Befestigungsloch 38 im hinteren Befestigungsteil 30 passiert.

Das Schieben entlang der Schieberichtung S wird durch einen in der Figur 2 - vom Fahrzeuginnenraum aus gesehen - vorderen Abschnitt 202 des Befestigungselements 200 begrenzt bzw. gestoppt, sobald der vordere Abschnitt 202 auf die dem Trennelement 40 zugewandte Innenseite des Befestigungsteils 30 stößt. Um das Anschlagen des vorderen Abschnitts 202 auf dem hinteren Befestigungsteil 30 zu gewährleisten bzw. um zu verhindern, dass auch der vordere Abschnitt 202 durch das Befestigungsloch 38 hindurchgeschoben wird, ist das Befestigungsloch 38 kleiner als das Durchgangsloch 41 im Trennelement 40, kleiner als das Durchgangsloch 21 im vorderen Befestigungsteil 20 sowie kleiner als der Querschnitt des vorderen Abschnitts 202. Mit anderen Worten ist das Befestigungsloch 38 vorzugsweise lediglich so groß, dass ein Durchschieben des hinteren Abschnitts 201 des Befestigungselements 200 in Richtung Wagenkastenrohbauwand 100 ermöglicht wird.

Um das beschriebene Durchschieben des Befestigungselements 200 durch das vordere Befestigungsteil 20 und das Trennelement 40 zu ermöglichen, sind das Durchgangsloch 21 und das Durchgangsloch 41 mindestens so groß wie der größte Querschnitt des Befestigungselements 200, also bei dem Ausführungsbeispiel gemäß Figur 2 mindestens so groß wie der Querschnitt des vorderen Abschnitts 202.

Nachdem das Befestigungselement 200 in der beschriebenen Weise durch die Halteeinrichtung 10 hindurchgeschoben worden ist, wird der hintere Abschnitt 201 des Befestigungselements 200 mit der Wagenkastenrohbauwand 100 verbunden, beispielsweise durch Verschrauben.

In entsprechender Weise können die übrigen Durchgangslöcher 21 und 41 der Halteeinrichtung 10 (vgl. Figur 1) mit Befestigungselementen 200 bestückt werden, um die Halteeinrichtung 10 an der Wagenkastenrohbauwand 100 zu befestigen.

Um eine einfache Justage der Halteeinrichtung 10 gegenüber der Wagenkastenrohbauwand 100 zu ermöglichen, ist diese vorzugsweise mit einer Positionierkante 101 ausgestattet. Die Positionierkante 101 verläuft vorzugsweise waagerecht. Die Positionierkante 101 führt - in vertikaler Richtung - zur automatischen Justage der Halteeinrichtung 10 an der Wagenkastenrohbauwand 100, wenn der in der Figur 2 untere Schenkel 33 des hinteren Befestigungsteils 30 bzw. des U-Profils auf die Positionierkante 101 trifft bzw. bei der Montage auf diese aufgeschoben wird.

Neben einer horizontalen Positionierkante 101 können an der Wagenkastenrohbauwand 100 auch weitere Positionierkanten, insbesondere vertikale Positionierkanten, vorgesehen sein, mit denen neben der vertikalen Positionierung der Halteeinrichtung 10 an der Wagenkastenrohbauwand 100 auch eine horizontale Positionierung ermöglicht wird.

Nachdem die Halteeinrichtung 10 in der beschriebenen Weise mittels eines oder mehrerer Befestigungselemente 200 an der Wagenkastenrohbauwand 100 befestigt, insbesondere verschraubt, verklemmt oder mittels Schnappverbindung verschnappt, worden ist, kann anschließend an dem vorderen Befestigungsteil 20 der Halteeinrichtung 10 eine Verkleidungswand 300 montiert werden. Zum Montieren der Verkleidungswand 300 kann beispielsweise das Gewindeloch 22 im vorderen Befestigungsteil 20 herangezogen werden, indem eine Befestigungsschraube in das Gewindeloch 22 hineingeschraubt wird.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Fahrzeug, insbesondere Schienenfahrzeug (110), mit einer Wagenkastenrohbauwand (100) und einer an der Innenseite der Wagenkastenrohbauwand (100) angebrachten und die Wagenkastenrohbauwand (100) verkleidenden Verkleidungswand (300), wobei zwischen der Wagenkastenrohbauwand (100) und der Verkleidungswand (300) zumindest eine Halteeinrichtung (10) angeordnet ist, mit der die Verkleidungswand (300) an der Wagenkastenrohbauwand (100) gehalten wird,
wobei
- die Halteeinrichtung (10) ein mit der Verkleidungswand (300) verbundenes - vom Inneren des Fahrzeugs aus gesehen
- vorderes Befestigungsteil (20) und ein mit der Wagenkastenrohbauwand (100) verbundenes - vom Inneren des Fahrzeugs aus gesehen - hinteres Befestigungsteil (30) umfasst,
- das vordere Befestigungsteil (20) und das hintere Befestigungsteil (30) mechanisch miteinander durch ein thermisch isolierendes Trennelement (40) verbunden sind, dessen Material eine kleinere thermische Leitfähigkeit als das Material des vorderen Befestigungsteils (20) und das Material des hinteren Befestigungsteils (30) aufweist,
- das hintere Befestigungsteil (30) mittels eines Befestigungselements (200) an der Wagenkastenrohbauwand (100) montiert ist,
- wobei ein - vom Inneren des Fahrzeugs aus gesehen - hinterer Abschnitt (201) des Befestigungselements (200) ein Befestigungsloch (38) des hinteren Befestigungsteils (30) durchsetzt und mit der Wagenkastenrohbauwand (100) verbunden ist, **dadurch gekennzeichnet, dass** ein - vom Inneren des Fahrzeugs aus gesehen - vorderer Abschnitt (202) des Befestigungselements (200) zwischen dem hinteren Befestigungsteil (30) und dem vorderen Befestigungsteil (20) und damit im Inneren des Trennelements (40) liegt.

2. Fahrzeug nach Anspruch 1,
**dadurch gekennzeichnet, dass**
das vordere Befestigungsteil (20) und das Trennelement (40) jeweils ein miteinander und mit dem Befestigungsloch (38) des hinteren Befestigungsteils (30) fluchtendes Durchgangsloch (21, 41) aufweisen, deren Größe, insbesondere Durchmesser, mindestens so groß wie die Größe, insbesondere der Durchmesser, des vorderen (202) und des hinteren Abschnitts (201) des Befestigungselements (200) ist und die es ermöglichen, durch diese das Befestigungselement (200) vom Fahrzeuginnenraum aus durch das vordere Befestigungsteil (20) hindurch in das Trennelement (40) hinein und in Richtung auf das hintere Befestigungsteil (30) zu schieben.

3. Fahrzeug nach einem der voranstehenden Ansprüche 1 oder 2, **dadurch gekennzeichnet, dass**
- das Befestigungsloch (38) kleiner als die zugeordneten Durchgangslöcher (21, 41) im vorderen Befestigungsteil (20) und im Trennelement (40) ist und
- der vordere Abschnitt (202) des Befestigungselements (200) einen Anschlag bildet, der beim Schieben des Befestigungselements (200) durch das Trennelement (40) auf der dem Trennelement (40) zugewandten Innenseite des hinteren Befestigungsteils (30) aufschlägt und anschließend dort anliegt.

4. Fahrzeug nach einem der voranstehenden Ansprüche,
**dadurch gekennzeichnet, dass**
das hintere Befestigungsteil (30) durch ein U-Profil gebildet.

5. Fahrzeug nach Anspruch 4,
**dadurch gekennzeichnet, dass**
- das U-Profil eine Bodenplatte und zwei sich von der Bodenplatte in Richtung auf die Wagenkastenrohbauwand (100) wegerstreckende Schenkel (32, 33) aufweist, die sich auf der Wagenkastenrohbauwand (100) abstützen und die Bodenplatte von der Wagenkastenrohbauwand (100) räumlich trennen, und
- das thermisch isolierende Trennelement (40) an der der Wagenkastenrohbauwand (100) abgewandten Seite der Bodenplatte anliegt.

6. Fahrzeug nach Anspruch 5, **dadurch gekennzeichnet, dass**
einer der zwei Schenkel (32, 33) des U-Profils auf einer Positionierkante (101) aufliegt, die auf der dem Fahrzeuginneren zugewandten Seite der Wagenkastenrohbauwand (100) angebracht oder angeformt ist.

7. Fahrzeug nach Anspruch 6,
**dadurch gekennzeichnet, dass**
die Positionierkante(101) horizontal verläuft.

8. Fahrzeug nach einem der voranstehenden Ansprüche 1 bis 7, **dadurch gekennzeichnet, dass**
- der hintere Abschnitt (201) des Befestigungselements (200) ein Gewinde aufweist und
- das Befestigungselement (200) mit der Wagenkastenrohbauwand (100) verschraubt ist.

9. Fahrzeug nach einem der voranstehenden Ansprüche,
**dadurch gekennzeichnet, dass**
das vordere Befestigungsteil (20) ein Gewindeloch (22) aufweist, in das ein die Verkleidungswand (300) mittelbar oder unmittelbar haltendes Verkleidungswandbefestigungselement eingeschraubt ist.

10. Fahrzeug nach einem der voranstehenden Ansprüche, **dadurch gekennzeichnet, dass**
- das Trennelement (40) aus Gummi oder Kunststoff besteht und
- das vordere Befestigungsteil (20) und das hintere Befestigungsteil (30) mechanisch ausschließlich mittels des Trennelements (40) miteinander verbunden und damit durch das Trennelement (40) voneinander thermisch isoliert sind.

11. Fahrzeug nach einem der voranstehenden Ansprüche, mit einer Halteeinrichtung (10) zum Anbringen einer Verkleidungswand (300) an einer Wagenkastenrohbauwand (100), **dadurch gekennzeichnet, dass**
- die Halteeinrichtung (10) ein mit der Verkleidungswand (300) verbindbares - vom Inneren des Fahrzeugs aus gesehen - vorderes Befestigungsteil (20) und ein mit der Wagenkastenrohbauwand (100) verbindbares - vom Inneren des Fahrzeugs aus gesehen - hinteres Befestigungsteil (30) umfasst und
- das vordere Befestigungsteil (20) und das hintere Befestigungsteil (30) mechanisch miteinander durch ein thermisch isolierendes Trennelement (40) verbunden sind, dessen Material eine kleinere thermische Leitfähigkeit als das Material des vorderen Befestigungsteils (20) und das Material des hinteren Befestigungsteils (30) aufweist.

12. Verfahren zum Montieren einer Verkleidungswand (300) an einer Wagenkastenrohbauwand (100) eines Fahrzeugs, insbesondere Schienenfahrzeugs (110),
wobei
- ein - vom Inneren des Fahrzeugs aus gesehen - hinteres Befestigungsteil (30) einer Halteeinrichtung (10) mit der Wagenkastenrohbauwand (100) verbunden wird und an einem - vom Inneren des Fahrzeugs aus gesehen - vorderen Befestigungsteil (20) der Halteeinrichtung (10) die Verkleidungswand (300) befestigt wird,
- wobei das vordere Befestigungsteil (20) und das hintere Befestigungsteil (30) mechanisch miteinander durch ein thermisch isolierendes Trennelement (40) verbunden sind, dessen Material eine kleinere thermische Leitfähigkeit als das Material des vorderen Befestigungsteils (20) und das Material des hinteren Befestigungsteils (30) aufweist, **dadurch gekennzeichnet, dass** das vordere Befestigungsteil (20) mindestens ein Durchgangsloch (21) und das Trennelement (40) ein dazu fluchtendes Durchgangsloch (41) aufweist und durch diese beiden fluchtenden Durchgangslöcher (21, 41) ein Befestigungselement (200) vom Fahrzeuginneren aus durch das vordere Befestigungsteil (20) hindurch in Richtung auf das hintere Befestigungsteil (30) geschoben wird, bis ein - vom Inneren des Fahrzeugs aus gesehen - hinterer Abschnitt (201) des Befestigungselements (200) ein Befestigungsloch (38) des hinteren Befestigungsteils (30) durchsetzt und ein - vom Fahrzeuginneren aus gesehen - vorderer Abschnitt (202) des Befestigungselements (200) auf das hintere Befestigungsteil (30) stößt,
- der hintere Abschnitt (201) des Befestigungselements (200) mit der Wagenkastenrohbauwand (100) verbunden wird und
- nachfolgend die Verkleidungswand (300) an dem vorderen Befestigungsteil (20) der Halteeinrichtung (10) angebracht wird.

## Claims

1. Vehicle, in particular rail vehicle (110), having a railcar body-shell wall (100) and a panelling wall (300) attached to the inner side of the railcar body-shell wall (100) and cladding the railcar body-shell wall (100), wherein at least one holding device (10), with which the panelling wall (300) is held on the railcar body-shell wall (100), is arranged between the railcar body-shell wall (100) and the panelling wall (300),
wherein
- the holding device (10) comprises a front fixing part (20)
connected to the panelling wall (300) - seen from the interior of the vehicle - and a rear fixing part (30) connected to the railcar body-shell wall (100) - seen from the interior of the vehicle,
- the front fixing part (20) and the rear fixing part (30) are connected mechanically to each other by a thermally insulated separating element (40), of which the material has a lower thermal conductivity than the material of the front fixing part (20) and the material of the rear fixing part (30),
- the rear fixing part (30) is mounted on the railcar body-shell wall (100) by means of a fixing element (200),
- wherein a rear section (201) of the fixing element (200)
- seen from the interior of the vehicle - passes through a fixing hole (38) of the rear fixing part (30) and is connected to the railcar body-shell wall (100),
**characterized in that** a front section (202) of the fixing element (200) - seen from the interior of the vehicle - is located between the rear fixing part (30) and the front fixing part (20) and therefore in the interior of the separating element (40).

2. Vehicle according to Claim 1,
**characterized in that**
the front fixing part (20) and the separating element (40) each have a passage hole (21, 41) which are aligned with each other and with the fixing hole (38) of the rear fixing part (30), of which the size, in particular diameter, is at least as large as the size, in particular the diameter, of the front (202) and the rear section (201) of the fixing element (200) and which makes it possible to push the fixing element (200) from the vehicle interior through the front fixing part (20) into the separating element (40) and in the direction of the rear fixing part (30).

3. Vehicle according to one of the preceding Claims 1 or 2, **characterized in that**
- the fixing hole (38) is smaller than the associated passage holes (21, 41) in the front fixing part (20) and in the separating element (40), and
- the front section (202) of the fixing element (200) forms a stop which, when the fixing element (200) is pushed through the separating element (40), strikes the inner side of the rear fixing part (30) that faces the separating element (40) and subsequently rests there.

4. Vehicle according to one of the preceding claims,
**characterized in that**
the rear fixing part (30) is formed by a U profile.

5. Vehicle according to Claim 4,
**characterized in that**
- the U profile has a baseplate and two legs (32, 33) extending away from the baseplate in the direction of the railcar body-shell wall (100), which are supported on the railcar body-shell wall (100) and separate the baseplate physically from the railcar body-shell wall (100), and
- the thermally insulating separating element (40) rests on the side of the baseplate that faces away from the railcar body-shell wall (100).

6. Vehicle according to Claim 5,
**characterized in that**
one of the two legs (32, 33) of the U profile rests on a positioning edge (101), which is attached to or moulded on the side of the railcar body-shell wall (100) that faces the vehicle interior.

7. Vehicle according to Claim 6,
**characterized in that**
the positioning edge (101) extends horizontally.

8. Vehicle according to one of the preceding Claims 1 to 7, **characterized in that**
- the rear section (201) of the fixing element (200) has a thread, and
- the fixing element (200) is screwed to the railcar body-shell wall (100).

9. Vehicle according to one of the preceding claims,
**characterized in that**
the front fixing part (20) has a threaded hole (22), into which a panelling wall fixing element holding the panelling wall (300) indirectly or directly is screwed.

10. Vehicle according to one of the preceding claims,
**characterized in that**
- the separating element (40) consists of rubber or plastic, and
- the front fixing part (20) and the rear fixing part (30) are connected to each other mechanically only by means of the separating element (40) and are therefore insulated thermally from each other by the separating element (40).

11. Vehicle according to one of the preceding claims, having a holding device (10) for attaching a panelling wall (300) to a railcar body-shell wall (100),
**characterized in that**
- the holding device (10) comprises a front fixing part (20) that can be connected to the panelling wall (300) - seen from the interior of the vehicle - and a rear fixing part (30) that can be connected to the railcar body-shell wall (100) - seen from the interior of the vehicle - and
- the front fixing part (20) and the rear fixing part (30) are connected mechanically to each other by a thermally insulating separating element (40), the material of which has a lower thermal conductivity than the material of the front fixing part (20) and the material of the rear fixing part (30).

12. Method for mounting a panelling wall (300) on a railcar body-shell wall (100) of a vehicle, in particular a rail vehicle (110),
wherein
- a rear fixing part (30) of a holding device (10) - seen from the interior of the vehicle - is connected to the railcar body-shell wall (100) and the panelling wall (300) is fixed to a front fixing part (20) of the holding device (10) - seen from the interior of the vehicle,
- wherein the front fixing part (20) and the rear fixing part (30) are connected mechanically to each other by a thermally insulating separating element (40), the material of which has a lower thermal conductivity than the material of the front fixing part (20) and the material of the rear fixing part (30),
**characterized in that**
the front fixing part (20) has at least one passage hole (21) and the separating element (40) has a passage hole (41) that is aligned therewith, and a fixing element (200) is pushed through these two aligned passage holes (21, 41) from the vehicle interior through the front fixing part (20) in the direction of the rear fixing part (30) until a rear section (201) of the fixing element (200) - seen from the interior of the vehicle - passes through a fixing hole (38) of the rear fixing part (30), and a front section (202) of the fixing element (200) - seen from the vehicle interior - strikes the rear fixing part (30),
- the rear section (201) of the fixing element (200) is connected to the railcar body-shell wall (100) and
- then the panelling wall (300) is attached to the front fixing part (20) of the holding device (10).

## Revendications

1. Véhicule, notamment véhicule (110) ferroviaire, ayant une paroi (100) de structure de caisse et une paroi (300) d'habillage, mise sur la face intérieure de la paroi (100) de structure de caisse et habillant la paroi (100) de structure de caisse, dans lequel il est disposé, entre la paroi (100) de structure de caisse et la paroi (300) d'habillage au moins un dispositif (10) de retenu, par lequel la paroi (300) d'habillage est retenue sur la paroi (100) de structure de caisse,
dans lequel
- le dispositif (10) de retenu comprend une partie (20) de fixation reliée à la paroi (300) d'habillage et - considéré de l'intérieur du véhicule - avant et une partie (30) de fixation reliée à la paroi (100) de structure de caisse et - considéré de l'intérieur du véhicule - arrière,
- la partie (20) de fixation avant et la partie (30) de fixation arrière sont reliées mécaniquement entre elles par un élément (40) de séparation isolant thermiquement, dont le matériau a une conductibilité thermique plus petite que le matériau de la partie (20) de fixation avant et que le matériau de la partie (30) de fixation arrière,
- la partie (30) de fixation arrière est montée sur la paroi (100) de structure de caisse, au moyen d'un élément (200) de fixation,
- dans lequel une partie (201) - considéré de l'intérieur du véhicule - arrière de l'élément (200) de fixation passe dans un trou (38) de fixation de la partie (30) de fixation arrière et est reliée à la paroi (100) de structure de caisse, **caractérisé en ce que**
- une partie (202) - considéré de l'intérieur du véhicule - avant de l'élément (200) de fixation se trouve entre la partie (30) de fixation arrière et la partie (20) de fixation avant et ainsi à l'intérieur de l'élément (40) de séparation.

2. Véhicule suivant la revendication 1,
**caractérisé en ce que**
la partie (20) de fixation avant et l'élément (40) de séparation ont chacun un trou (21, 41) traversant en alignement entre eux et sur le trou (38) de fixation de la partie (30) de fixation arrière, dont la dimension, notamment le diamètre, est au moins aussi grande que la dimension, notamment le diamètre, de la partie (202) avant et de la partie (201) arrière de l'élément (200) de fixation, et qui rendent possible de déplacer, dans l'élément (40) de séparation et en direction de la partie (30) de fixation arrière, l'élément (200) de fixation, à partir de l'espace intérieur du véhicule, à travers la partie (20) de fixation avant.

3. Véhicule suivant l'une des revendications 1 ou 2 précédentes,
**caractérisé en ce que**
- le trou (38) de fixation est plus petit que les trous (21, 41) traversant associés de la partie (20) de fixation avant et de l'élément (40) de séparation et
- la partie (202) avant de l'élément (200) de fixation forme une butée, qui, lors du déplacement de l'élément (200) de fixation, à travers l'élément (40) de séparation, bute sur le côté intérieur, tourné vers l'élément (40) de séparation, de la partie (30) de fixation arrière, et s'y applique ensuite.

4. Véhicule suivant l'une des revendications précédentes,
**caractérisé en ce que**
la partie (30) de fixation arrière est formée d'un profilé en U.

5. Véhicule suivant la revendication 4,
**caractérisé en ce que**
- le profilé en U a une plaque de fond et deux branches (32, 33) s'étendant, en s'éloignant de la plaque de fond, en direction de la paroi (100) de structure de caisse, branches qui s'appuient sur la paroi (100) de structure de caisse et qui séparent dans l'espace la plaque de fond de la paroi (100) de structure de caisse, et
- l'élément (40) de séparation isolant thermiquement s'applique à la face, loin de la paroi (100) de structure de caisse, de la plaque de fond.

6. Véhicule suivant la revendication 5,
**caractérisé en ce que**
l'une des deux branches (32, 33) du profilé en U s'applique à un bord (101) de mise en position, qui est mis ou qui est formé sur la face, tournée vers l'intérieur du véhicule, de la paroi (100) de structure de caisse.

7. Véhicule suivant la revendication 6,
**caractérisé en ce que**
le bord (101) de mise en position s'étend horizontalement.

8. Véhicule suivant l'une des revendications 1 à 7 précédentes,
**caractérisé en ce que**
- la partie (201) arrière de l'élément (200) de fixation a un filetage et
- l'élément (200) de fixation est vissé à la paroi (100) de structure de caisse.

9. Véhicule suivant l'une des revendications précédentes,
**caractérisé en ce que**
la partie (20) de fixation avant a un taraudage (22), dans lequel est vissé un élément de fixation de paroi d'habillage retenant, directement ou indirectement, la paroi (300) d'habillage.

10. Véhicule suivant l'une des revendications précédentes,
**caractérisé en ce que**
- l'élément (40) de séparation est en caoutchouc ou en matière plastique et
- la partie (20) de fixation avant et la partie (30) de fixation arrière sont reliées entre elles mécaniquement exclusivement au moyen d'éléments (40) de séparation et ainsi sont isolées thermiquement l'une de l'autre par l'élément (40) de séparation.

11. Véhicule suivant l'une des revendications précédentes, comprenant un dispositif (10) de retenue pour monter une paroi (300) d'habillage sur la paroi (100) de structure de caisse, **caractérisé en ce que**
- le dispositif (10) de retenue comprend une partie (20) de fixation - considéré de l'intérieur du véhicule - avant, qui peut être reliée à la paroi (300) d'habillage, et une partie (30) de fixation - considéré de l'intérieur du véhicule - arrière, qui peut être reliée à la paroi (100) de structure de caisse et
- la partie (20) de fixation avant et la partie (30) de fixation arrière sont reliées mécaniquement l'une à l'autre par un élément (40) de séparation isolant thermiquement, dont le matériau a une conductibilité thermique plus petite que le matériau de la partie (20) de fixation avant et que le matériau de la partie (30) de fixation arrière.

12. Procédé de montage d'une paroi (300) d'habillage sur une paroi (100) de structure de caisse d'un véhicule, notamment d'un véhicule (110) ferroviaire,
dans lequel
- on relie une partie (30) de fixation - considéré de l'intérieur du véhicule - arrière d'un dispositif (10) de retenue à la paroi (100) de structure de caisse et on fixe la paroi (300) d'habillage à une partie (20) de fixation - considéré de l'intérieur du véhicule - avant du dispositif (10) de retenue,
- dans lequel la partie (20) de fixation avant et la partie (30) de fixation arrière sont reliées mécaniquement entre elles par un élément (40) de séparation isolant thermiquement, dont le matériau a une conductibilité thermique plus petite que le matériau de la partie (20) de fixation avant et que le matériau de la partie (30) de fixation arrière, **caractérisé en ce que**
la partie (20) de fixation avant a au moins un trou (21) traversant et l'élément (40) de séparation a un trou (41) traversant, qui lui est aligné, et par ces deux trous (21, 41) traversants alignés, on fait passer un élément (200) de fixation de l'intérieur du véhicule, en passant à travers la partie (20) de fixation avant, en direction de la partie (30) de fixation arrière jusqu'à ce qu'une partie (201) - considéré de l'intérieur du véhicule - arrière de l'élément (200) de fixation passe dans un trou (38) de fixation de la partie (30) de fixation arrière et jusqu'à ce qu'une partie (202) - considéré de l'intérieur du véhicule - avant de l'élément (200) de fixation heurte la partie (30) arrière de fixation,
- on relie la partie (201) arrière de l'élément (200) de fixation à la paroi (100) de structure de caisse et
- on monte ensuite la paroi (300) d'habillage sur la partie (20) de fixation avant du dispositif (10) de retenue.
